# EUROPÄISCHE PATENTSCHRIFT

(11) **EP 2 251 295 B1**
(45) Veröffentlichungstag und Bekanntmachung des Hinweises auf die Patenterteilung: **03.07.2013**
(21) Anmeldenummer: 10162848.5
(22) Anmeldetag: 14.05.2010
(51) Int. Cl.: B66B 5/04

(54) **Sicherheitssystem für einen Fahrkorb aufweisende Hebemittel, insbesondere Aufzüge**
Safety system for lifting equipment with a cabin, in particular lifts
Système de sécurité pour un moyen de levage comprenant une nacelle, notamment des élévateurs

(30) Priorität: 13.05.2009 DE 102009021204
(43) Veröffentlichungstag der Anmeldung: 17.11.2010
(73) Patentinhaber: Hans Jungblut GmbH & Co. KG, 51107 Köln (DE); LM Liftmaterial GmbH, 85652 Pliening bei München (DE)
(72) Erfinder: Wittenburg, Mario, 53773, Hennef (DE); Kressirer, Christoph, 85646, Anzing (DE); Grunau, Dirk, 51109, Köln (DE)
(74) Vertreter: von Kreisler Selting Werner

(56) Entgegenhaltungen:
- WO-A1-03/091142
- DE-A1- 4 036 073
- DE-U- 7 018 926

## Beschreibung

Die vorliegende Erfindung betrifft ein Sicherheitssystem für einen Fahrkorb aufweisende Hebemittel, insbesondere Aufzüge.

Herkömmliche Sicherheitssysteme für Hebemittel, die einen Fahrkorb aufweisen, sind zumeist mit einem mechanisch betätigbaren Geschwindigkeitsbegrenzer ausgerüstet. Die bekannten Geschwindigkeitsbegrenzer weisen zumeist ein Begrenzerrad mit Sperrkranz und ein Kurvenrad mit Kurvennocken auf, wobei eine Pendelrolle eines Fangpendels über die Kurvennocken des Kurvenrades rollt. Bei Erreichen einer vorbestimmten Geschwindigkeit hebt die Pendelrolle von dem Kurvenrad nach Überfahren einer Kurvennocke ab, so dass das Fangpendel mit einer Sperrklinke in den Sperrkranz eintaucht und das Begrenzerrad blockiert. Dadurch wird die Fangvorrichtung am Fahrkorb über ein Begrenzerseil ausgelöst.

Ein derartiger Geschwindigkeitsbegrenzer ist beispielsweise aus DE 84 11 863 U1 bekannt.

Ferner ist bekannt, bei einem rein mechanisch arbeitenden Geschwindigkeitsbegrenzer die Geschwindigkeit des Begrenzerrades des Geschwindigkeitsbegrenzers zusätzlich zu überwachen. Ein derartiges System ist beispielsweise aus DE 70 18 926 bekannt. Nachteilig bei den bekannten Geschwindigkeitsbegrenzern ist, dass aufgrund der mechanischen Auslösung durch den Fangpendel stets nur eine Auslösegeschwindigkeit für einen Geschwindigkeitsbegrenzer existiert.

Aus WO 03/091142 A1 ist ein Sicherheitssystem nach dem Oberbegriff von Anspruch 1 bekannt.

Es ist daher die Aufgabe der vorliegenden Erfindung, einen Geschwindigkeitsbegrenzer der eingangs genannten Art derart weiterzubilden, dass mit einem Geschwindigkeitsbegrenzer unterschiedliche Auslösegeschwindigkeiten verwirklichbar sind. Zur Lösung dieser Aufgabe dienen die Merkmale des Anspruchs 1.

Bei einem erfindungsgemäßen Sicherheitssystem für einen Fahrkorb aufweisende Hebemittel, insbesondere Aufzüge, ist ein Geschwindigkeitsbegrenzer zum Aktivieren einer Brems- oder Fangvorrichtung des Fangkorbes vorgesehen, der ein Begrenzerrad mit einem Sperrkranz und mit einem Kurvenrad mit Kurvennocken aufweist, wobei der Sperrkranz mehrere Fangtaschen besitzt, die durch Fangnocken voneinander getrennt sind. Der Geschwindigkeitsbegrenzer weist ferner mindestens einen Fangpendel auf, das aus einer Sperrklinke und einen Pendelrollenarm mit Pendelrolle besteht, wobei im Gebrauch die Pendelrolle auf dem Kurvenrad rollt. Bei Übertretung einer ersten Auslösegeschwindigkeit des Begrenzerrades erfolgt ein Abheben der Pendelrolle von dem Kurvenrad, wodurch die Sperrklinke zum Sperren des Begrenzerrades mit einer der Fangnocken zusammenwirkt. Der Geschwindigkeitsbegrenzer weist ferner mindestens einen elektronischen Sensor zur Bestimmung der Geschwindigkeit und/oder der Beschleunigung eines Fahrkorbes auf. An dem Begrenzerrad ist mindestens eine mit einem elektrischen Signal betätigbare Sperrvorrichtung angeordnet und eine Elektronik ist mit dem mindestens einem elektronischen Sensor und mit der mindestens einen Sperrvorrichtung verbunden, wobei die Elektronik von dem mindestens einem elektronischen Sensor übermittelte Geschwindigkeits- und/oder Beschleunigungssignale auswertet und bei Erreichen einer zweiten Auslösegeschwindigkeit oder einer Auslösebeschleunigung die mindestens eine Sperrvorrichtung auslöst, derart, dass die mindestens eine Sperrvorrichtung das Begrenzerrad sperrt. Ein derartiges Sicherheitssystem hat den Vorteil, dass eine weitere Auslösegeschwindigkeit für einen Geschwindigkeitsbegrenzer möglich ist, ohne auf den technisch vorgeschriebenen mechanischen Geschwindigkeitsbegrenzer zu verzichten.

Auch kann vorgesehen sein, dass das Erreichen einer kritischen Beschleunigung des Fahrkorbes eine Auslösung der mindestens einen Sperrvorrichtung bewirkt. Die Überwachung der Beschleunigung des Fahrkorbes ist bei herkömmlichen Geschwindigkeitsbegrenzern nicht möglich.

Durch die Verwendung einer Elektronik kann die zweite Auslösegeschwindigkeit auf einen beliebigen Wert eingestellt werden.

Dadurch, dass das erfindungsgemäße Sicherheitssystem mit dem Begrenzerrad eines herkömmlichen Geschwindigkeitsbegrenzers zusammenwirkt, werden bei Erreichen der zweiten Auslösegeschwindigkeit oder der Auslösebeschleunigung die bereits vorhandenen Brems- oder Fangeinrichtungen des Fangkorbes aktiviert. Das erfindungsgemäße System ist somit kostengünstig, da bereits vorhandene Sicherheitssysteme an dem Hebemittel verwendet werden.

Insbesondere ist vorgesehen, dass die Sperrklinke beim Rollen der Pendelrolle über eine der Kurvennocken in eine der Fangtaschen eintaucht. Durch das Eintauchen der Sperrklinke in eine der Fangtaschen, während die Pendelrolle über eine der Kurvennocken rollt, wird verhindert, dass es zu einer Fehlfunktion des Geschwindigkeitsbegrenzers kommt, wenn die Pendelrolle aufgrund eines Defektes, beispielsweise aufgrund eines festgesetzten Lagers, in von dem Kurvenrad abgehobenen Zustand stecken bleibt. Bei dem erfindungsgemäßen System befindet sich in einem solchen Fall die Sperrklinke bereits in einer der Fangtaschen des Sperrkranzes, so dass es unweigerlich zu einem Zusammenwirken der Sperrklinke mit einer der Fangnocken kommt und ein Sperren des Begrenzerrades bewirkt wird. Auf diese Weise ist eine zusätzliche Sicherheit gegeben.

Dabei kann vorgesehen sein, dass die Sperrklinke beim Rollen der Pendelrolle über eine der Kurvennocken derart tief in eine der Fangtaschen eintaucht, dass die Sperrvorrichtung nach dem Auslösen die Sperrklinke lediglich in dieser Position hält und die Sperrklinke nicht oder nur geringfügig tiefer in die Fangtaschen hineindrückt. Dadurch kann sichergestellt werden, dass nach Auslösen der Sperrvorrichtung die Sperrklinke in der Fangposition ist und es nicht zu einem Versagen der Sperrvorrichtung kommen kann, indem beispielsweise die Sperrvorrichtung mit der Sperrklinke verklemmt.

In einem besonders bevorzugten Ausführungsbeispiel ist vorgesehen, dass die mindestens eine Sperrvorrichtung zum Sperren des Begrenzerrades mit dem Fangpendel, vorzugsweise mit dem Pendelrollenarm oder der Sperrklinke, zusammenwirkt, derart, dass die Sperrvorrichtung zum Sperren des Begrenzerrades das Fangpendel in die Fangposition bewegt und das Fangpendel in der Fangposition hält. Dies hat den Vorteil, dass das erfindungsgemäße Sicherheitssystem auf ein bereits beim herkömmlichen Geschwindigkeitsbegrenzer vorhandenes System zugreifen kann, so dass beispielsweise ein bereits vorhandener Geschwindigkeitsbegrenzer zur Bildung eines erfindungsgemäßen Sicherheitssystems nachgerüstet werden kann. Ein weiterer Vorteil besteht darin, dass durch die Verwendung von bereits bei herkömmlichen Geschwindigkeitsbegrenzern vorhandener Teile die technische Abnahme durch die entsprechenden Sicherheitsbehörden vereinfacht wird.

Es kann vorgesehen sein, dass der mindestens eine elektronische Sensor an dem Geschwindigkeitsbegrenzer angeordnet ist, wobei vorzugsweise der mindestens eine elektronische Geschwindigkeitssensor die Geschwindigkeit und/oder Beschleunigung des Fahrkorbes an dem Begrenzerrad misst. Die Anordnung des elektronischen Sensors an dem Geschwindigkeitsbegrenzer ermöglicht eine kompakte Bauform des erfindungsgemäßen Sicherheitssystems, da keine zusätzlichen Anbauteile an dem Hebemittel notwendig sind. Die Messung der Geschwindigkeit und/oder der Beschleunigung des Fahrkorbes über das Begrenzerrad des Geschwindigkeitsbegrenzers hat sich als vorteilhaft erwiesen, da mit geringem konstruktionstechnischem Aufwand die Geschwindigkeit des Fahrkorbes ermittelbar ist.

Insbesondere ist vorgesehen, dass der mindestens eine elektronische Sensor ein berührungsloser Sensor, insbesondere ein optischer Sensor oder ein Magnetfeldsensor, ist. Derartige Sensoren sind besonders wartungsarm und daher für das erfindungsgemäße Sicherheitssystem besonders geeignet.

Es kann vorgesehen sein, dass der mindestens eine elektronische Sensor die Geschwindigkeit und/oder die Beschleunigung des Begrenzerrades über einen Impulsgeber detektiert. Bei herkömmlichen Geschwindigkeitsbegrenzern können Impulsgeber auf einfache Art und Weise nachgerüstet werden, so dass nur ein geringer vorrichtungstechnischer Aufwand notwendig ist, um die Geschwindigkeit des Begrenzerrades zu detektieren. Bei einem Magnetfeldsensor kann beispielsweise der Impulsgeber als ein magnetisiertes Polrad ausgeführt sein. Dadurch können herkömmliche Geschwindigkeitsbegrenzer nachgerüstet werden oder ohne großen konstruktionstechnischen Aufwand können neue Geschwindigkeitsbegrenzer mit dem erfindungsgemäßen Sicherheitssystem versehen werden.

Es kann vorgesehen sein, dass die zweite Auslösegeschwindigkeit niedriger oder höher als die erste Auslösegeschwindigkeit oder gleich der ersten Auslösegeschwindigkeit ist. Beispielsweise ist es möglich, dass eine zweite Auslösegeschwindigkeit, die niedriger als die erste Auslösegeschwindigkeit ist, eingestellt ist, so dass die Sperrvorrichtung des erfindungsgemäßen Sicherheitssystems bereits vor der mechanischen Auslösung des Geschwindigkeitsbegrenzers die Brems- oder Fangeinrichtung des Fahrkorbes aktiviert.

Wenn die zweite Auslösegeschwindigkeit höher als die erste Auslösegeschwindigkeit oder gleich der ersten Auslösegeschwindigkeit ist, kann die mindestens eine Sperrvorrichtung des erfindungsgemäßen Sicherheitssystems auch als redundantes System für die mechanische Auslösung des Geschwindigkeitsbegrenzers dienen. Auf diese Weise wird die Sicherheit gegenüber einem herkömmlichen Geschwindigkeitsbegrenzers erhöht.

In einem besonders bevorzugten Ausführungsbeispiel ist vorgesehen, dass die Sperrvorrichtung durch eine Absinkverhinderung und/oder eine Fernauslösung des Geschwindigkeitsbegrenzers gebildet wird. Durch die Verwendung der bereits beim herkömmlichen Geschwindigkeitsbegrenzer teilweise vorhandenen Bauteile wie Absinkverhinderung oder die Fernauslösung als Sperrvorrichtung wird der konstruktionstechnische Aufwand des erfindungsgemäßen Sicherheitssystem stark verringert, so dass eine kostengünstige Verwirklichung des erfindungsgemäßen Sicherheitssystems möglich ist.

Insbesondere ist vorgesehen, dass die zweite Auslösegeschwindigkeit oder die Auslösebeschleunigung variabel ist. Dabei kann vorgesehen sein, dass eine Fahrzustandssensorik des Fahrkorbes mit der Elektronik verbunden ist, die den Fahrzustand des Fahrkorbes an die Elektronik übermittelt. Dadurch ist es beispielsweise möglich, dass die zweite Auslösegeschwindigkeit oder die Auslösebeschleunigung in Abhängigkeit von dem Fahrzustand des Fahrkorbes festlegbar ist.

Damit ist es beispielsweise möglich, dass in einem normalen Fahrzustand des Fahrkorbes die zweite Auslösegeschwindigkeit gleich der ersten Auslösegeschwindigkeit ist. Im Bereich der Haltestation oder der Endstation kann ein wesentlich niedrigerer Wert als zweite Auslösegeschwindigkeit festgelegt werden. Auch ist es möglich, wenn der Fahrkorb an einer Station hält, einen sehr niedrigen zweiten Auslösegeschwindigkeitswert festzulegen, so dass die Brems- oder Fangeinrichtung bei einem geringen Wegbewegen des Fahrkorbes von der Station ausgelöst wird.

Durch das erfindungsgemäße Sicherheitssystem ist somit die Sicherheit des Fahrkorbes gegenüber den herkömmlichen Geschwindigkeitsbegrenzern stark erhöht. Das erfindungsgemäße Sicherheitssystem ermöglicht ferner eine große Variabilität, da unterschiedliche Auslösegeschwindigkeiten oder Auslösebeschleunigungen eingestellt werden können.

In einem bevorzugten Ausführungsbeispiel ist vorgesehen, dass zwei elektronische Sensoren die Geschwindigkeit des Fahrkorbes redundant detektieren. Auf diese Weise wird die Sicherheit des Systems weiter erhöht, da bei Ausfall eines Sensors der andere Sensor weiterhin die Geschwindigkeit des Fahrkorbes detektiert. Auch ist es möglich, dass die von einem Sensor detektierte Geschwindigkeit direkt in eine Beschleunigung des Fahrkorbes umgerechnet wird, während die von dem anderen Sensor aufgenommenen Signale als Geschwindigkeitssignale verwertet werden.

In einem besonders bevorzugten Ausführungsbeispiel der Erfindung ist vorgesehen, dass das erfindungsgemäße Sicherheitssystem eine erste Sperrvorrichtung und eine zweite Sperrvorrichtung aufweist, wobei vorzugsweise die erste Sperrvorrichtung mit dem Pendelrollenarm des Fangpendels und die zweite Sperrvorrichtung mit der Sperrklinke zusammenwirkt und wobei vorzugsweise die erste Sperrvorrichtung und die zweite Sperrvorrichtung redundant wirken. Durch das Vorsehen von zwei Sperrvorrichtungen, die redundant wirken, ist die Sicherheit des erfindungsgemäßen Sicherheitssystems sehr hoch, da bei Versagen einer der Sperrvorrichtungen die andere Sperrvorrichtung dennoch zu einem Sperren des Geschwindigkeitsbegrenzers führt. Dadurch, dass vorgesehen ist, dass die erste Sperrvorrichtung mit dem Pendelrollenarm des Fangpendels und die zweite Sperrvorrichtung mit der Sperrklinke zusammenwirkt und somit an unterschiedlichen Stellen des Fangpendels angreifen, wird verhindert, dass ein hoher Verschleiß oder beispielsweise die Zerstörung eines Angriffspunktes des einen Sicherheitssystems automatisch auch zum Versagen des zweiten Sicherheitssystems führt.

Versagt beispielsweise die erste Sperrvorrichtung durch einen Schaden an dem Pendelrollenarm, kann dennoch die zweite Sperrvorrichtung mit der Sperrklinke zusammenwirken. Dadurch ist eine besonders hohe Sicherheit des erfindungsgemäßen Sicherheitssystems gegeben. Durch die redundante Wirkung der ersten und der zweiten Sperrvorrichtung, kann somit beim Ausfall einer der Sperrvorrichtungen die andere Sperrvorrichtung dennoch ein Sperren des Geschwindigkeitsbegrenzers auslösen.

Bei dem erfindungsgemäßen Sicherheitssystem kann vorgesehen sein, dass die mindestens eine Sperrvorrichtung von dem Fangpendel entkoppelt ist. Auf diese Weise ist sichergestellt, dass die Sperrvorrichtung nur bei Auslösung mit dem Fangpendel zusammenwirkt. In dem normalen Betrieb, bei dem das Fangpendel durch die Kurvenbahn des Kurvenrades auf und ab bewegt wird, wird die Sperrvorrichtung nicht mit bewegt. Dadurch wird vermieden, dass eine ungewollte Blockierung der Sperrvorrichtung das Fangpendel und somit den Betrieb des Geschwindigkeitsbegrenzers beeinflusst.

Im Folgenden wird unter Bezugnahme auf die nachfolgenden Zeichnungen die Erfindung näher erläutert. Es zeigen:
- Fig.1: ein erstes Ausführungsbeispiel eines erfindungsgemäßen Sicherheitssystems in einer schematischen Seitenansicht,
- Fig. 2: das in Fig. 1 dargestellte erfindungsgemäße Sicherheitssystem im aktivierten Zustand,
- Fig. 3: ein alternatives Ausführungsbeispiel eines erfindungsgemäßen Sicherheitssystems in einer schematischen Seitenansicht und
- Fig. 4: zeigt ein weiteres alternatives Ausführungsbeispiel eines erfindungsgemäßen Sicherheitssystems mit zwei Sperrvorrichtungen in einer schematischen Seitenansicht.

In Fig. 1 und 2 ist ein erstes Ausführungsbeispiel eines erfindungsgemäßen Sicherheitssystems 1 in schematischer Seitenansicht dargestellt. Das erfindungsgemäße Sicherheitssystem 1 weist einen Geschwindigkeitsbegrenzer 2 auf, der zum Aktivieren einer Brems- oder Fangeinrichtung eines Fahrkorbes eines Hebemittels, beispielsweise eines Aufzuges, geeignet ist.

Der Geschwindigkeitsbegrenzer 2 des erfindungsgemäßen Sicherheitssystems 1 weist ein Begrenzerrad 3, das einen Sperrkranz 5 und ein Kurvenrad 7 mit Kurvennocken 8 besitzt, auf. Das Begrenzerrad 3 weist ferner ein in den Figuren nicht dargestelltes Seilrad auf, über das das Reglerseil zum Aktivieren der Brems- oder Fangeinrichtung des Fahrkorbes verläuft.

Der Sperrkranz 5 weist mehrere Fangtaschen 11 auf, die durch Fangnocken 13 voneinander getrennt sind.

Der Geschwindigkeitsbegrenzer 2 besitzt ein Fangpendel 15 mit einem Pendelrollenarm 17 mit einer Pendelrolle 18 und mit einer Sperrklinke 19. Im Gebrauch rollt die Pendelrolle 18 auf dem Kurvenrad 7. Dabei führt das Fangpendel 15 eine Schwenkbewegung aus, die durch das Rollen der Pendelrolle 18über die Kurvennocken 8 des Kurvenrades 7 hervorgerufen wird. Bei dem in Fig. 1 und 2 dargestellten Ausführungsbeispiel des erfindungsgemäßen Sicherheitssystems taucht die Sperrklinke 19 bei dem Überrollen der Pendelrolle 18 über eine Kurvennocke 8 in eine der Fangtaschen 11 des Sperrkranzes 5 ein. Ein Zustand des Fangpendels 15, bei dem sich die Pendelrolle 18 auf dem höchsten Punkt einer Kurvennocke 8 befindet, ist beispielsweise in Fig. 2 dargestellt.

Durch das Eintauchen der Sperrklinke 19 in die Fangtaschen während der Bewegung der Pendelrolle 18 über die Kurvennocken 8 wird eine Fehlfunktion verhindert für den Fall, dass die Pendelrolle 18 in dem von dem Kurvenrad 7 abgehobenen Zustand stecken bleibt. Da in diesem Zustand die Sperrklinke 19 in eine der Fangtaschen 11 eingetaucht ist, kommt es zu einem Zusammenwirken der Sperrklinke 19 mit einer der Fangnocken 13, so dass eine Sperrung des Begrenzerrades 3 erfolgt.

Bei einer Normalfunktion des Geschwindigkeitsbegrenzers 2 rollt die Pendelrolle 18 über die gesamte Kontur des Kurvenrades 7. Bei Übertreten einer ersten Auslösegeschwindigkeit hebt die Pendelrolle 13 von dem Kurvenrad 7 nach dem Überrollen einer Kurvennocke 8 aufgrund der Fliehkraft ab, so dass die Sperrklinke 19 tief in eine der Fangtaschen 11 eintaucht.

Aufgrund des tiefen Eintauchens der Sperrklinke 19 in eine der Fangtaschen 11 ist die Zeit für die Rückbewegung des Fangpendels 15 nicht ausreichend, so dass es zu einem Zusammenwirken der Sperrklinke 19 mit einer der Fangnocken 19 kommt und eine Sperrung des Begrenzerrades 3 ausgelöst wird.

An dem Begrenzerrad 3 sind zwei elektronische Sensoren 21 angeordnet, die zur Bestimmung der Geschwindigkeit und/oder der Beschleunigung des Begrenzerrades dienen. Aus der Geschwindigkeit und/oder der Beschleunigung des Begrenzerrades kann die Geschwindigkeit und/oder die Beschleunigung des Fangkorbes bestimmt werden. Die elektronischen Sensoren 21 sind in dem in Fig. 1 und 2 dargestellten Ausführungsbeispiel optische Sensoren, die beispielsweise die Fangnocken detektieren, woraus die Geschwindigkeit und/oder die Beschleunigung des Fahrkorbes errechnet werden kann.

Über eine Elektronik 25, die in den Figuren nur schematisch dargestellt ist, sind die Sensoren 21 mit einer Sperrvorrichtung 23 verbunden. Die Elektronik 25 wertet die von den elektronischen Sensoren 21 übermittelten Geschwindigkeits- und/oder Beschleunigungssignale aus und löst bei Erreichen einer zweiten Auslösegeschwindigkeit oder einer Auslösebeschleunigung die Sperrvorrichtung 23 aus. Selbstverständlich ist es auch möglich, dass von den elektronischen Sensoren lediglich Signale gesendet werden, die von der Elektronik 25 in Geschwindigkeits- oder Beschleunigungswerte umgerechnet und ausgewertet werden.

Die Sperrvorrichtung 23 wirkt in dem in Fig. 1 und 2 dargestellten Ausführungsbeispiel mit dem Fangpendel 15 des Geschwindigkeitsbegrenzers zusammen, indem bei Erreichen der zweiten Auslösegeschwindigkeit oder einer Auslösebeschleunigung die Sperrklinke 19 von der Sperrvorrichtung 23 in die Fangposition gedrückt wird, bis die Sperrklinke 19 mit einer der Fangnocken 13 zusammenwirkt, um eine Sperrung des Begrenzerrades zu bewirken. Der ausgelöste Zustand der Sperrvorrichtung 23 ist in Fig. 2 dargestellt.

Die Sperrvorrichtung 23 besteht aus einer Antriebsvorrichtung 27 und einem Betätigungsteil 29, das auf die Sperrklinke 19 drückt. Die Sperrvorrichtung 23 kann elektrisch, beispielsweise mit Hilfe eines Magneten oder pneumatisch angetrieben werden. Um die Sperrvorrichtung 23 aus dem ausgelösten Zustand in den Normalzustand zu bewegen, kann die Sperrvorrichtung 23 beispielsweise eine Feder 31 aufweisen, die das Betätigungsteil 29 in den Normalzustand zurückbewegt.

Bei dem in Fig. 1 und 2 dargestellten Ausführungsbeispiel eines erfindungsgemäßen Sicherheitssystems 1 kann die Sperrvorrichtung 23 durch das Betätigungselement der Fernauslösung gebildet sein. Auf diese Weise wird der vorrichtungstechnische Aufwand reduziert, da keine zusätzliche Sperrvorrichtung an dem Geschwindigkeitsbegrenzer 2 angeordnet werden muss. Selbstverständlich ist es auch möglich, eine separate Sperrvorrichtung 23 vorzusehen. Diese muss nicht zwangsläufig mit dem Fangpendel 15 zusammenwirken, sondern es ist auch möglich, dass die Sperrvorrichtung über ein separates Betätigungselement eine Sperrung des Begrenzerrades hervorruft.

In Fig. 3 ist ein zweites Ausführungsbeispiel eines erfindungsgemäßen Sicherheitssystems 1 schematisch dargestellt.

Das in Fig. 3 dargestellte Ausführungsbeispiel eines erfindungsgemäßen Sicherheitssystems 1 ist im Wesentlichen gleich dem in Fig. 1 und 2 dargestellten Sicherheitssystem aufgebaut, mit dem Unterschied, dass die erfindungsgemäße Sperrvorrichtung 23 unterschiedlich angeordnet ist und unterschiedlich wirkt.

Die in Fig. 3 dargestellte Sperrvorrichtung 23 ist genauso wie in dem bei Fig. 1 und 2 dargestellten Ausführungsbeispiel über eine Elektronik 25 mit den elektronischen Sensoren 21 verbunden. Die Sperrvorrichtung 23 ist an dem Fangpendel 15 des Geschwindigkeitsbegrenzers 2 angeordnet und wirkt mit dem Pendelrollenarm 17 zusammen. Bei Erreichen der zweiten Auslösegeschwindigkeit oder einer Auslösebeschleunigung drückt ein Betätigungsteil 29 der Sperrvorrichtung 23 gegen eine Betätigungsfläche 17a des Pendelrollenarms 17, so dass der Pendelrollenarm 17 angehoben und die Sperrklinke 19 in Richtung der Sperrposition gedrückt wird. Sobald eine Fangtasche 11 erreicht wird, taucht die Sperrklinke 19 in die Fangtasche 11 ein und wirkt mit einer der Fangnocken 13 zusammen zum Sperren des Begrenzerrades 3. Die in Fig. 3 dargestellte Sperrvorrichtung 23 hält dabei vorzugsweise das Fangpendel dauerhaft in der Fangposition.

Der Betätigungsteil 29 ist dabei an die Betätigungsfläche 17a des Pendelrollenarms 17 angepasst, um ein Verklemmen des Pendelrollenarms 17 mit dem Betätigungsteil 29 zu verhindern, wodurch eine Fehlfunktion vermieden wird.

Selbstverständlich ist es auch möglich, dass die Sperrvorrichtung 23 das Fangpendel 15 in der durch die reguläre Bewegung des Fangpendels 15 ausgeführten Eintauchbewegung hält bzw. sperrt. Dadurch wird vermieden, dass es bei dem Bewegen des Fangpendels 15 in dieser Fangposition durch die Sperrvorrichtung 23 zu einem Verklemmen zwischen Sperrvorrichtung und Fangpendel kommen kann.

Beispielsweise ist es möglich, dass die in Fig. 3 dargestellte Sperrvorrichtung dauerhaft mit elektrischem Strom beaufschlagt ist und das Betätigungsteil 29 über einen Elektromagneten gegen eine Federkraft in der Normalposition hält. Nach Erreichen der zweiten Auslösegeschwindigkeit oder einer Auslösebeschleunigung wird der Strom ausgeschaltet, so dass aufgrund der Federkraft der Betätigungsteil 29 in die Auslöseposition gedrückt wird. Dies hat den Vorteil, dass die Sperrvorrichtung 23 auslöst, falls es zu einem Stromausfall kommt.

Bei dem in Fig. 3 dargestellten Ausführungsbeispiel des erfindungsgemäßen Sicherheitssystems 1 kann die Sperrvorrichtung 23 durch eine Absinkverhinderung des Geschwindigkeitsbegrenzers 2 gebildet werden. Dies hat den Vorteil, dass der vorrichtungstechnische Aufwand zur Bildung des erfindungsgemäßen Sicherheitssystems gering gehalten wird.

In Fig. 4 ist ein drittes Ausführungsbeispiel eines erfindungsgemäßen Sicherheitssystems 1 schematisch dargestellt.

Das in Fig. 4 dargestellte Ausführungsbeispiel eines erfindungsgemäßen Sicherheitssystems 1 ist im Wesentlichen gleich dem in Fig. 3 dargestellten Sicherheitssystem aufgebaut, mit dem Unterschied, dass neben einer ersten erfindungsgemäßen Sperrvorrichtung 23 eine zweite Sperrvorrichtung 23a vorgesehen ist und unterschiedliche elektronische Sensoren 21 vorgesehen sind.

Bei dem in Fig. 4 dargestellten Sicherheitssystem 1 ist eine erste Sperrvorrichtung 23 vorgesehen, die an dem Pendelrollenarm 17 des Fangpendels 15 angreift. Die zweite Sperrvorrichtung 23a greift an der Sperrklinke 19 an.

Beide Sperrvorrichtungen 23, 23a sind über eine Elektronik 25 mit den elektronischen Sensoren 21 verbunden. Die elektronischen Sensoren 21 sind in dem in Fig. 4 dargestellten Ausführungsbeispiel als Magnetfeldsensoren ausgebildet, die die Geschwindigkeit über ein magnetisiertes Polrad 22 bestimmen.

Die erste Sperrvorrichtung 23 und die zweite Sperrvorrichtung 23a sind redundant ausgeführt, so dass beim Erreichen der zweiten Auslösegeschwindigkeit oder einer Auslösebeschleunigung ein Betätigungsteil 29 der ersten Sperrvorrichtung 23 gegen eine Betätigungsfläche 17a des Pendelrollenarms 17 geschoben wird und ein Betätigungsteil 19a der zweiten Sperrvorrichtung 23a gegen eine Betätigungsfläche 19a der Sperrklinke 19 geschoben wird. Dadurch wird die Fangklinke in Richtung der Sperrposition gedrückt oder in der Sperrposition gehalten, so dass die Sperrklinke 19 mit einer der Fangnocken 13 zum Sperren des Begrenzerrades 3 zusammenwirken kann.

Die erste Sperrvorrichtung 23 und die zweite Sperrvorrichtung 23a sind dabei derart ausgebildet, dass beim Versagen einer der Sperrvorrichtungen die andere Sperrvorrichtung dennoch zu einer Sperrung des Begrenzerrades 3 führt.

Die erste Sperrvorrichtung 23 und die zweite Sperrvorrichtung 23a können dabei so ausgeführt sein, dass sie lediglich die Fangklinke in der durch die reguläre Bewegung des Fangpendels 15 erreichte Eintauchposition, die in Fig. 4 dargestellt ist, hält, so dass die Sperrvorrichtung 23 die Fangklinke 15 nicht in die Sperrposition drücken muss, da ein derartiges Drücken zu einem Verklemmen der Sperrvorrichtungen mit dem Fangpendel 15 führen kann.
Genauso wie bei dem in Fig. 3 dargestellten Ausführungsbeispiel können die erste Sperrvorrichtung 23 und die zweite Sperrvorrichtung 23a mit elektrischem Strom beaufschlagt sein, so dass das Betätigungsteils 29 und das Betätigungsteil 29a jeweils über einen Elektromagneten gegen eine Federkraft in der Normalposition gehalten werden. Nach Erreichen der zweiten Auslösegeschwindigkeit oder einer Auslösebeschleunigung wird der Strom ausgeschaltet, so dass aufgrund der Federkraft die Betätigungsteile 29, 29a in die Auslöseposition gedrückt werden. Eine entsprechende Notauslösung der Sperrvorrichtungen 23, 23a gibt es auch bei einem eventuellen Stromausfall.

Bei dem erfindungsgemäßen Sicherheitssystem 1 kann ferner eine in den Figuren nicht dargestellte Fahrzustandssensorik des Fahrkorbes vorgesehen sein, die mit der Elektronik verbunden ist und die den Fahrzustand des Fahrkorbes an die Elektronik übermittelt. Auf diese Weise ist es möglich, die zweite Auslösegeschwindigkeit oder die Auslösebeschleunigung in Abhängigkeit von dem Fahrzustandes des Fahrkorbes festzulegen. Die zweite Auslösegeschwindigkeit oder die Auslösebeschleunigung kann dabei variabel sein. Beispielsweise ist es möglich, die zweite Auslösegeschwindigkeit im Nahbereich einer Haltestation des Fahrkorbes deutlich herunterzusetzen, so dass die Brems- oder Fangeinrichtung aktiviert wird, falls die Geschwindigkeit des Fahrkorbes für das Anfahren der Haltestation zu hoch ist. Auch ist es möglich, während der Fahrkorb an einer Station hält, eine besonders niedrige zweite Auslösegeschwindigkeit einzustellen, so dass die Brems- oder Fangeinrichtung des Fahrkorbes bereits bei einer geringen Bewegung des Fahrkorbes ausgelöst wird. Dadurch wird die Gefahr des Wegbewegens des Fahrkorbes von der Station, an der der Fahrkorb hält, verringert.

## Patentansprüche

1. Sicherheitssystem (1) für einen Fahrkorb aufweisende Hebemittel, insbesondere Aufzüge,
- mit einem Geschwindigkeitsbegrenzer (2) zum Aktivieren einer Brems - oder Fangeinrichtung des Fahrkorbes,
- mit einem Begrenzerrad (3) mit einem Sperrkranz (5) und mit einem Kurvenrad (7) mit Kurvennocken (8), wobei der Sperrkranz (5) mehrere Fangtaschen (11) aufweist, die durch Fangnocken (13) voneinander getrennt sind, und
- mit mindestens einem Fangpendel (15), das eine Sperrklinke (19) und einen Pendelrollenarm (17) mit Pendelrolle (18) aufweist, wobei im Gebrauch die Pendelrolle (18) auf dem Kurvenrad (7) rollt,
- wobei bei Übertretung einer ersten Auslösegeschwindigkeit des Begrenzerrades (3) und daraus folgenden Abheben der Pendelrolle (17) von dem Kurvenrad (7) die Sperrklinke (19) zum Sperren des Begrenzerrades (3) mit einer der Fangnocken (13) zusammenwirkt, und
- mit mindestens einem elektronischen Sensor (21) zur Bestimmung der Geschwindigkeit und/oder der Beschleunigung eines Fahrkorbs,
- an dem Begrenzerrad mindestens eine mit einem elektrischen Signal betätigbare Sperrvorrichtung (23) angeordnet ist, und
- eine Elektronik (25) mit dem mindestens einem elektronischen Sensor (21) und mit der mindestens einen Sperrvorrichtung (23) verbunden ist, wobei die Elektronik (25) von dem mindestens einem elektronischen Sensor (21) übermittelte Geschwindigkeits- und/oder Beschleunigungssignale auswertet und bei Erreichen einer zweiten Auslösegeschwindigkeit oder einer Auslösebeschleunigung die mindestens eine Sperrvorrichtung (23) auslöst, derart, dass die mindestens eine Sperrvorrichtung (23) das Begrenzerrad (3) sperrt, und wobei der mindestens eine elektronische Sensor (21) an dem Geschwindigkeitsbegrenzer (3) angeordnet ist, wobei der mindestens eine elektronische Sensor die Geschwindigkeit und/oder die Beschleunigung des Fahrkorbs an dem Begrenzerrad (3) misst,
**dadurch gekennzeichnet, dass**
eine Fahrzustandssensorik des Fahrkorbes mit der Elektronik (25) verbunden ist, die den Fahrzustand des Fahrkorbes an die Elektronik (25) übermittelt, wobei die zweite Auslösegeschwindigkeit oder die Auslösebeschleunigung in Abhängigkeit von dem Fahrzustand des Fahrkorbes festlegbar ist.

2. Sicherheitssystem nach Anspruch 1, **dadurch gekennzeichnet, dass** die Sperrklinke (19) beim Rollen der Pendelrolle (18) über eine der Kurvennocken (8) in eine der Fangtaschen (11) eintaucht.

3. Sicherheitssystem nach Anspruch 1 oder 2, **dadurch gekennzeichnet, dass** die mindestens eine Sperrvorrichtung (23) zum Sperren des Begrenzerrades (3) mit dem Fangpendel (15), vorzugsweise mit dem Pendelrollenarm (17) oder der Sperrklinke 19), zusammenwirkt, derart, dass die mindestens eine Sperrvorrichtung (23) zum Sperren des Begrenzerrades (3) das Fangpendel (15) in die Fangposition bewegt oder das Fangpendel (15) in der Fangposition hält.

4. Sicherheitssystem nach einem der Ansprüche 1 bis 3, **dadurch gekennzeichnet, dass** der mindestens eine elektronische Sensor (21) ein berührungsloser Sensor, insbesondere ein Magnetfeldsensor, ist.

5. Sicherheitssystem nach einem der Ansprüche 1 bis 4, **dadurch gekennzeichnet, dass** der mindestens eine elektronische Sensor (21) die Geschwindigkeit und/oder die Beschleunigung des Begrenzerrades (3) über einen Impulsgeber detektiert.

6. Sicherheitssystem nach einem der Ansprüche 1 bis 5, **dadurch gekennzeichnet, dass** die zweite Auslösegeschwindigkeit niedriger oder höher als die erste Auslösegeschwindigkeit oder gleich der ersten Auslösegeschwindigkeit ist.

7. Sicherheitssystem nach einem der Ansprüche 3 bis 6, **dadurch gekennzeichnet, dass** die mindestens eine Sperrvorrichtung (23) durch eine Absinkverhinderung und/oder eine Fernauslösung des Geschwindigkeitsbegrenzers (3) gebildet ist.

8. Sicherheitssystem nach einem der Ansprüche 1 bis 7, **dadurch gekennzeichnet, dass** die zweite Auslösegeschwindigkeit oder die Auslösebeschleunigung variabel ist.

9. Sicherheitssystem nach einem der Ansprüche 1 bis 8, **dadurch gekennzeichnet, dass** zwei elektronische Sensoren (21) die Geschwindigkeit des Fahrkorbes redundant detektieren.

10. Sicherheitssystem nach einem der Ansprüche 1 bis 9, **gekennzeichnet durch** eine erste Sperrvorrichtung (23) und eine zweite Sperrvorrichtung (23a), wobei vorzugsweise die erste Sperrvorrichtung (23) mit dem Pendelrollenarm (17 und die zweite Sperrvorrichtung (23a) mit der Sperrklinke (19) zusammenwirkt und wobei vorzugsweise die erste Sperrvorrichtung (23) und die zweite Sperrvorrichtung (23) redundant wirken.

11. Sicherheitssystem nach einem der Ansprüche 3 bis 10, **dadurch gekennzeichnet, dass** die mindestens eine Sperrvorrichtung (23) von dem Fangpendel (15) entkoppelt ist.

## Claims

1. A safety system (1) for lifting equipment having a cabin, in particular for lifts,
- with a speed limiter (2) for activating a braking or arresting device of the cabin,
- with a limiter wheel (3) having a blocking rim (5) and a cam wheel (7) having curved cams (8), the blocking rim (5) comprising a plurality of catching pockets (11) separated from each other by catching cams (13), and
- with at least one catching pendulum (15), comprising a blocking detent (19) and a pendulum roller arm (17) with a pendulum roller (18), the pendulum roller (18) rolling on the cam wheel (7), when in use,
- wherein, when a first trigger speed of the limiter wheel (3) is exceeded and the pendulum roller (18) is lifted from the cam wheel (7) as a result thereof, the blocking detent (19) cooperates with one of the catching cams (13) to block the limiter wheel (3), and
- with at least one electronic sensor (21) for detecting the speed and/or the acceleration of a cabin,
- wherein at least one blocking device (23) is arranged at the limiter wheel, said device being actuable by an electric signal,
- wherein an electronic system (25) is connected to the at least one electronic sensor (21) and the at least one blocking device (23), the electronic system (25) evaluating speed and/or acceleration signals supplied by the at least one electronic sensor (21) and triggers the at least one blocking device (23) when a second trigger speed or trigger acceleration is reached, such that the at least one blocking device (23) blocks the limiter wheel (3), and wherein the at least one electronic sensor (21) is arranged at the speed limiter (3), wherein the at least one electronic sensor measures the speed and/or the acceleration of the cabin at the limiter wheel (3),
**characterized in that**
a driving condition sensor system of the cabin is connected with the electronic system (25), which sensor system transmits the driving condition of the cabin to the electronic system (25), wherein the second trigger speed or the trigger acceleration is adapted to be defined in dependence on the driving condition of the cabin.

2. The safety system of claim 1, **characterized in that** the blocking detent (19) dives into one of the catching pockets (11) as the pendulum roller (18) rolls over one of the curved cams (8).

3. The safety system of claim 1 or 2, **characterized in that** for a blocking of the limiter wheel (3), the at least one blocking device (23) cooperates with the catching pendulum (15), preferably the pendulum roller arm (17) or the blocking detent (19), such that in order to block the limiter wheel (3), the at least one blocking device (23) moves the catching pendulum (15) into the catching position or holds the catching pendulum (15) in the catching position.

4. The safety system of one of claims 1 to 3, **characterized in that** the at least one electronic sensor (21) is a contactless sensor, in particular a magnetic field sensor.

5. The safety system of one of claims 1 to 4, **characterized in that** the at least one electronic sensor (21) detects the speed and/or the acceleration of the limiter wheel (3) via a pulse transmitter.

6. The safety system of one of claims 1 to 5, **characterized in that** the second trigger speed is lower or higher that the first trigger speed or equal to the first trigger speed.

7. The safety system of one of claims 3 to 6, **characterized in that** the at least one blocking device (23) is formed by a descent control and/or a remote triggering of the speed limiter (3).

8. The safety system of one of claims 1 to 7, **characterized in that** the second trigger speed or the trigger acceleration is variable.

9. The safety system of one of claims 1 to 8, **characterized in that** two electronic sensors (21) detect the speed of the cabin in a redundant manner.

10. The safety system of one of claims 1 to 9, **characterized by** a first blocking device (23) and a second blocking device (23a), wherein, preferably, the first blocking device (23) cooperates with the pendulum roller arm (17) and the second blocking device (23a) cooperates with the blocking detent (19), and wherein the first blocking device (23) and the second blocking device (23a) preferably act redundantly.

11. The safety system of one of claims 3 to 10, **characterized in that** the at least one blocking device (23) is not coupled with the catching pendulum (15).

## Revendications

1. Système de sécurité (1) pour moyens de levage, notamment pour élévateurs, comportant une nacelle, ledit système comportant
- un limiteur de vitesse (2) destiné à activer un dispositif de freinage ou d'arrêt de la nacelle,
- une roue de limiteur (3) comportant une couronne de blocage (5) et une roue à cames (7) dotée de cames (8), la couronne de blocage (5) comportant plusieurs cavités de retenue (11) qui sont séparées l'une de l'autre par des cames de retenue (13), et
- au moins un balancier de retenue (15) qui comporte un cliquet de blocage (19) et un bras de galet de balancier (17) doté d'un galet de balancier (18), le galet de balancier (18) roulant en utilisation sur la roue à cames (7),
- le cliquet de blocage (19) coopérant avec l'une des cames de retenue (13), afin de bloquer la roue de limiteur (3), lorsque la roue de limiteur (3) dépasse une première vitesse de déclenchement et que conséquemment le galet de balancier (18) se décolle de la roue à cames (7),
- au moins un capteur électronique (21) destiné à déterminer la vitesse et/ou l'accélération d'une nacelle,
- au moins un dispositif de blocage (23), actionnable au moyen d'un signal électrique, étant disposé au niveau de la roue de limiteur, et
- une électronique (25) étant reliée à l'au moins un capteur électronique (21) et à l'au moins un dispositif de blocage (23), l'électronique (25) exploitant des signaux de vitesse et/ou d'accélération transmis par l'au moins un capteur électronique (21) et déclenchant l'au moins un dispositif de blocage (23) lorsqu'une second vitesse de déclenchement ou une accélération de déclenchement est atteinte de sorte que l'au moins un dispositif de blocage (23) bloque la roue de limiteur (3), et l'au moins un capteur électronique (21) étant disposé au niveau du limiteur de vitesse (3), l'au moins un capteur électronique mesurant la vitesse et/ou l'accélération de la nacelle au niveau de la roue de limiteur (3),
**caractérisé en ce qu'**un capteur d'état de déplacement de la nacelle est relié à l'électronique (25), lequel capteur transmet l'état de déplacement de la nacelle à l'électronique (25), la seconde vitesse de déclenchement ou l'accélération de déclenchement pouvant être déterminée en fonction de l'état de déplacement de la nacelle.

2. Système de sécurité selon la revendication 1, **caractérisé en ce que** le cliquet de blocage (19) pénètre dans l'une des cavités de retenue (11) lorsque le galet de balancier (18) roule sur l'une des cames (8).

3. Système de sécurité selon la revendication 1 ou 2, **caractérisé en ce que** l'au moins un dispositif de blocage (23) destiné à bloquer la roue de limiteur (3) coopère avec le balancier de retenue (15), de préférence avec le bras de galet de balancier (17) ou le cliquet de blocage (19), de sorte que l'au moins un dispositif de blocage (23) destiné à bloquer la roue de limiteur (3) déplace le balancier de retenue (15) dans la position de retenue et maintient le balancier de retenue (15) dans la position de retenue.

4. Système de sécurité selon l'une des revendications 1 à 3, **caractérisé en ce que** l'au moins un capteur électronique (21) est un capteur sans contact, notamment un capteur à champ magnétique.

5. Système de sécurité selon l'une des revendications 1 à 4, **caractérisé en ce que** l'au moins un capteur électronique (21) détecte la vitesse et/ou l'accélération de la roue de limiteur (3) au moyen d'un générateur d'impulsions.

6. Système de sécurité selon l'une des revendications 1 à 5, **caractérisé en ce que** la seconde vitesse de déclenchement est inférieure ou supérieure à la première vitesse de déclenchement ou égale à la première vitesse de déclenchement.

7. Système de sécurité selon l'une des revendications 3 à 6, **caractérisé en ce que** l'au moins un dispositif de blocage (23) est formé par un moyen anti-descente et/ou un moyen de déclenchement à distance du limiteur de vitesse (3).

8. Système de sécurité selon l'une des revendications 1 à 7, **caractérisé en ce que** la seconde vitesse de déclenchement ou l'accélération de déclenchement est variable.

9. Système de sécurité selon l'une des revendications 1 à 8, **caractérisé en ce que** deux capteurs électroniques (21) détectent de façon redondante la vitesse de la nacelle.

10. Système de sécurité selon l'une des revendications 1 à 9, **caractérisé par** un premier dispositif de blocage (23) et un second dispositif de blocage (23a), de préférence le premier dispositif de blocage (23) coopérant avec le bras de galet de balancier (17) et le second dispositif de blocage (23a) coopérant avec le cliquet de blocage (19) et de préférence le premier dispositif de blocage (23) et le second dispositif de blocage (23a) agissant de façon redondante.

11. Système de sécurité selon l'une des revendications 3 à 10, **caractérisé en ce que** l'au moins un dispositif de blocage (23) est découplé du balancier de retenue (15).
